# FASCICULE DE BREVET EUROPEEN

(11) **EP 0 238 420 B1**
(45) Date de publication et mention de la délivrance du brevet: **04.10.1989**
(21) Numéro de dépôt: 87420039.7
(22) Date de dépôt: 10.02.1987
(51) Int. Cl.: D04B 35/16, D03D 51/28

(54) **Détecteur de la présence d'un fil individuel dans une nappe de fils parallèles**
Überwachungsanlage für die Anwesenheit von Einzelfäden in einem Parallelfadenfell
Apparatus for detecting individual threads in a web of parallel threads

(30) Priorité: 13.02.1986 FR 8602118
(43) Date de publication de la demande: 23.09.1987
(73) Titulaire: LE TEXTILE DELCER:Société Anonyme, F-02100 Saint-Quentin (Aisne) (FR); Campin, G. Pierre, F-94110 Le Pérreux (FR); Gré, Michel, F-69230 Saint Genis Laval (FR); Dumas, Jean-Pierre, F-02100 Saint Quentin (FR); Legay, Alain, F-07100 Annonay (FR); Langlet, André, F-02100 Saint Quentin (FR); Madec, Yvon, F-02100 Saint Quentin (FR)
(72) Inventeur: Campin, G. Pierre, F-94110 Le Pérreux (FR); Dumas, Jean-Pierre, F-02100 Saint Quentin (FR); Gré, Michel, F-69230 Saint Genis Laval (FR); Legay, Alain, F-07100 Annonay (FR); Langlet, André, F-02100 Saint Quentin (FR); Madec, Yvon, F-02100 Saint Quentin (FR)
(74) Mandataire: Laurent, Michel

(56) Documents cités:
- CH-A- 478 050
- DE-A- 1 951 916
- DE-A- 2 034 815

## Description

L'invention concerne un nouveau type de détecteur de la présence d'un fil individuel dans une nappe de fils parallèles et plus particulièrement dans un métier à tricoter chaîne ; elle se rapporte également aux métiers comportant de tels détecteurs.

Dans une nappe de fils parallèles en défilement, il est indispensable que l'on puisse avec précision :
- d'une part, détecter la présence ou l'absence de chaque fil élémentaire ;
- d'autre part, corrélativement, arrêter immédiatement la machine ou donner une alerte.

Ainsi, on demande donc à un détecteur de fil, appelé parfois aussi de manière impropre "casse-fil", :
- tout d'abord, de ne pas érailler le fil qui défile, ni de modifier sa tension ;
- ensuite, d'avoir une inertie la plus faible possible, de manière à pouvoir actionner rapidement les organes d'arrêt de la machine, du moins avant que le défaut détecté n'arrive aux organes de travail (aiguilles, lisses, etc.) ;
- enfin, d'être peu encombrant, sensible à des faibles tensions, c'est-à-dire à des tensions de l'ordre du gramme, qui néanmoins, peuvent fluctuer autour de cette valeur.

A ce jour, on a essentiellement proposé deux façons de détecter la présence d'un fil dans une nappe en défilement.

On a tout d'abord proposé d'effectuer la détection sur chaque fil individuel. Cette solution, est recherchée sur le plan technique, car elle devrait donner des résultats précis. Néanmoins, malgré tous les efforts et le grand nombre de solutions proposées à ce jour, aucune ne s'est encore réellement imposée, ce qui montre bien à l'évidence la difficulté du problème à résoudre.

On a également proposé d'effectuer cette détection non plus sur les fils individuels eux-mêmes, mais sur la nappe elle-même. Ainsi, on a suggéré de disposer au voisinage de la nappe en défilement un faisceau lumineux tel qu'un rayon optique qui, lorsqu'il est traversé par le fil détendu ou cassé, déclenche le système d'arrêt du métier à tricoter. Toutefois, cette solution nécessite de faire appel à une soufflerie additionnelle, disposée au verso de la nappe en défilement, par rapport au faisceau lumineux, de manière à bien éloigner les fils cassés ou détendus de la nappe en défilement et ainsi à les amener à traverser le faisceau lumineux. Cette solution, qui est d'ailleurs exploitée, s'est révélée en pratique d'une fiabilité contestable, d'un coût de fonctionnement non négligeable et surtout nécessite d'appliquer une force de soufflage appréciable pour bien déplacer le fil détendu. Aussi, fréquem- ment, de multiples incidents ne peuvent être détectés par ce type de détecteur (voir brevet allemand DE-A-2 034 815).

Comme déjà dit, à ce jour, malgré une multitude de solutions proposées, aucune de ces solutions ne s'est avérée satisfaisante pour la détection de la présence d'un fil dans une nappe de fils parallèles en défilement, notamment avec une faible tension.

L'invention pallie ces inconvénients. Elle vise un dispositif détecteur du dernier type en question, qui soit efficace, peu encombrant, sensible, n'éraille pas le fil, ne modifie pas sa tension, présente une faible inertie, soit opérationnel dans la plupart des positions, ce que l'on ne savait pas obtenir industriellement jusqu'alors, et enfin soit économique à construire, à monter, à faire fonctionnner et enfin ne complique pas le parcours du fil.

Ce dispositif pour détecter la présence d'un fil individuel dans une nappe de fils parallèles, du type constitué par :
- des moyens pour faire défiler la nappe de fils parallèles ;
- un moyen disposé d'un côté et au voisinage de cette nappe en défilement, apte à détecter la présence d'un fil écarté de la nappe par un moyen de soufflage disposé de l'autre côté de ladite nappe ; - un moyen, actionné par le moyen de détection, pour arrêter les moyens de défilement ou déclencher un système d'alarme,

se caractérise :
- en ce qu'il se compose, de manière connue, d'une pluralité de dents de peigne parallèles, entre lesquelles passent les fils en défilement ;
- et en ce que le moyen de soufflage est placé à la base desdites dents et dirige le flux d'air vers la pointe de ces dents.

En d'autres termes, l'invention consiste à faire appel à des dents de peigne qui, de manière connue, servent à espacer régulièrement chaque fil, mais également, et cela est nouveau, servent à canaliser le flux d'air soufflé à la base des dents et ainsi à déplacer le fil détendu ou cassé vers le moyen de détection et ce, avec une force suffisante, bien qu'engendrée par un faible débit d'air. Ainsi, non seulement on économise substantiellement l'air surpressé destiné à déplacer le fil, mais aussi on augmente considérablement la probabilité de détection.

Avantageusement, en pratique :
- les dents caractéristiques comportent une fenêtre placée dans la zone située vers la pointe de la dent et le moyen de détection est dirigé à travers cette fenêtre ;
- le moyen de détection est constitué :
. soit de préférence par un faisceau lumineux, parallèle au plan de la nappe et orthogonal aux fils en déplacement, disposé au voisinage de la pointe des dents et qui de préférence traverse les fenêtres ménagées dans celles-ci,
. soit par un fil détecteur, disposé de la même manière, mais porté à un potentiel électrique élevé ou parcouru par un courant haute fréquence, de sorte que ce fil, sous l'effet d'un contact avec un fil textile à contrôler, détendu ou cassé, se décharge, pour ainsi commander l'arrêt du métier ou le déclenchement du système d'alarme ;
- le rayon lumineux traverse des fenêtres ménagées dans les dents, puis est capté par un organe tel qu'une lentille réceptrice photo-sensible, soit directement, soit après réflexion et retraversée desdites fenêtres ; cet organe récepteur est associé au moyen de commande de l'arrêt du métier ou du déclenchement du signal d'alarme ;
- l'entredent permet juste le passage d'un noeud, afin de réduire au maximum le débit d'air nécessaire et de bien canaliser le flux vers la pointe des dents ;
- le dispositif détecteur de l'invention forme simultanément peigne diviseur d'un métier à tricoter chaîne.

Dans une variante, les dents sont pleines et les faisceaux incidents et réfléchis de l'organe de détection ou le fil détecteur, sont soit d'un même côté de la dent, soit de part et d'autre de celle-ci, mais en dessus du plan de la nappe.

La manière dont l'invention peut être réalisée et les avantages qui en découlent ressortiront mieux de l'exemple de réalisation qui suit, donné à titre indicatif et non limitatif, à l'appui des figures annexées.
La figure 1 est une vue perspective sommaire de la partie fonctionnelle, pour l'invention, d'un métier à tricoter chaîne.
La figure 2 est une vue en coupe du dispositif de détection conforme à l'invention.
La figure 3 est une vue de dessus montrant la succession des dents parallèles caractéristiques.
La figure 4 est une représentation sommaire d'une version perfectionnée d'un dispositif détecteur de l'invention.

Comme on le sait (voir figure 1), un métier à tricoter chaîne se compose de deux ou plusieurs ensouples (1) d'où se déroulent des nappes de fils parallèles (2) passant respectivement dans l'ordre sur deux embarrages (3) et (4) entre lesquels est disposé un peigne diviseur (5). La nappe passe ensuite sur une barre de tension (6), puis arrive de là aux passettes (7) de la barre à passettes (8) pour être tricotée. L'ensemble est solidaire du bâti du métier.

Selon la caractéristique de l'invention, le peigne diviseur (5) comporte une pluralité de dents (10) régulièrement espacées en fonction de la jauge de la dimension d'un noeud et parallèles entre elles. Chaque fil individuel désigné par la référence (11) passe entre deux dents (10,12,13 ,14) (voir figure 3) successives. Ainsi, de manière connue, les dents positionnent les fils entre eux pour éviter qu'ils ne se mélangent lors du défilement.

Selon la caractéristique de l'invention, les dents (10,12,13,14), sont fixées par leur base (15) dans un bloc commun (16) à plusieurs dents, formant porte-peigne, par exemple en matière plastique ou en plomb. Les dents (10), en tole d'acier ou en tout autre métal résistant à l'abrasion, comportent de manière connue à leurs pointes (17) un peitit orifice (18) à travers lequel passe un fil d'acier destiné à faciliter la mise en place des fils (11) entre les dents lors de l'enfilage.

Selon l'invention, chaque dent de peigne (10) présente :
- d'une part, au voisinage de la pointe (17), une fenêtre (20) ;
- d'autre part, à la base (15), un ajutage destiné à diriger un flux d'air surpressé vers la pointe (17) de chacune des dents.

Pour ce faire, le porte-peigne (16) est monté sur support tubulaire (21) alimenté en air surpressé, à une pression par exemple de l'ordre de un à plusieurs décimètres de colonne d'eau. Ce support (21) est fendu sur toute sa longueur et cette fente constitue avec les dents (12, 13) du peigne l'ajutage de soufflage interdentaire. Ainsi, cette ouverture caractéristique (22) est aussi faible que possible, et canalise tout le flux d'air représenté par des pointillés vers la pointe (17) des dents (10) et plus précisément vers la fenêtre (20). C'est ce flux qui déplace le fil (11) cassé ou détendu, et lui fait exciter le détecteur.

Selon une caractéristique de l'invention, le système de détection comprend un boitier (23) comportant une diode (ou un laser) destinée à émettre à travers une lentille de projection (24) un rayon lumineux (25) qui traverse ainsi le tunnel formé par l'ensemble des fenêtres (20), des dents (10-14) successives parallèles. Lorsque ce rayon lumineux (25) a traversé l'ensemble des lumières (20), il arrive sur un miroir (26), par exemple du type catadioptre, pour se réfléchir et retraverser à nouveau ces mêmes fenêtres (20) pour venir sur une autre lentille (27) associée à un récepteur. Le système comporte un amplificateur de signal (28) lui-même associé à la commande (29) de l'arrêt du métier ou du système d'alarme.

Lorsqu'un fil (11) est détendu ou cassé, sous l'effet du flux d'air qui passe à travers l'ouverture (22) et qui est dirigé vers la fenêtre (20), ce fil (11) cassé ou détendu est soulevé, passe ensuite devant la fenêtre (20) et interrompt ainsi le faisceau lumineux (25). Cette interruption détectée et le signal amplifié par (28) déclenche en (29) soit l'arrêt du métier, soit un système d'alarme.

Dans une variante avantageuse, l'ajutage (22) n'est pas disposé exactement sous la dent mais au voisi nage immédiat de celle-ci et comme prévu dans la définition à sa base. Comme précédemment, le flux d'air est dirigé vers la pointe de la dent. Cette solution évite l'encrassement de l'ajutage et de l'intervalle entre deux dents.

Dans une autre variante, le faisceau lumineux (25) n'est plus réfléchi en (26) mais est détecté directement par une cellule analogue à (27) disposée en lieu et place du miroir (26). Cette solution est plus adaptée aux métiers à tricoter de grande largeur, c'est-à-dire de 2,50 m et plus de large.

Enfin, comme déjà dit, le faisceau lumineux ou le fil détecteur peut être disposé au voisinage immédiat de la pointe des dents et légèrement en dehors de celle-ci. Cette solution permet alors d'utiliser des peignes à dents standard.

Le système de détection de la présence d'un fil individuel selon l'invention présente de nombreux avantages par rapport aux systèmes commercialisés à ce jour. On peut citer :
- par rapport au dispositif rappelé dans le préambule avec rayon lumineux :
. sa simplicité de construction,
. l'augmentation de la probabilité de la détection ;
- par rapport au détecteur mécanique :
. l'absence de problème d'enfilage supplémentaire, puisque le dispositif se substitue au peigne diviseur existant,
. un montage facile sur le métier par simple substitution au peigne (5) classique,
. l'absence de modification du parcours du fil, donc l'absence d'augmentation des tensions ;
. l'absence d'augmentation du coût de main d'oeuvre
. et une compensation des sous-tensions se produisant en particulier sur les fils de lisière, ce qui permet une excellente régularisation des tensions en lisière, ce que l'on ne savait obtenir économiquement jusqu'alors.

De la sorte, ces dispositifs peuvent être utilisés avec succès, non seulement dans les métiers à tricoter chaîne, mais également dans tous autres dispositifs dans lesquels on doit surveiller les nappes de fils parallèles en défilement, tels que les métiers à tisser, les ensouples, les encolleuses, les ourdissoirs.

## Revendications

1. Dispositif pour détecter la présence d'un fil (11) dans une nappe (2) de fils parallèles, constitué par :
- des moyens (1,3,4) pour faire défiler la nappe (2) de fils (11) parallèles ;
- un moyen disposé d'un côté et au voisinage de cette nappe (2) en défilement, apte à détecter la présence d'un fil (11) écarté de la nappe (2) par un moyen de soufflage disposé de l'autre côté de cette nappe (2) ;
- un moyen (28,29), commandé par le moyen de détection, pour arrêter les moyens de défilement ou déclencher un système d'alarme,
caractérisé :
- en ce qu'il se compose, de manière connue, d'une pluralité de dents de peigne (10,12,13,14), parallèles, entre lesquelles passent les fils (11) en défilement,
- et en ce que le moyen de soufflage (21) est placé à la base (15) desdites dents (10) et dirige le flux d'air vers la pointe (17) de ces dents (10).

2. Dispositif de détection selon la revendication 1, caractérisé en ce que les dents (10) comportent une fenêtre (20) placée dans la zone située vers la pointe (17) de la dent (10) et en ce que le moyen de détection (25) est dirigé à travers cette fenêtre (20).

3. Dispositif de détection selon l'une des revendications 1 et 2, caractérisé en ce que le moyen de détection est constitué par un fil chargé électrostati- quement disposé au voisinage de la pointe (17) de la dent (10).

4. Dispositif de détection selon l'une des revendications 1 et 2, caractérisé en ce que le moyen de détection est constitué par un faisceau lumineux (25), parallèle au plan de la nappe (2) et orthogonal aux fils (11) parallèles en défilement, qui traverse le tunnel (20) ménagé dans les dents (10,12,13,14) successives.

5. Dispositif de détection selon la revendication 4, caractérisé en ce que le rayon lumineux (25) traverse le tunnel des fenêtres (20) ménagées dans les dents successives (10,12,13,14), puis se réfléchit sur un miroir (26), puis passe à travers ce même tunnel (20), puis est capté par un organe récepteur (27) associé au moyen de commande (28,29) de l'arrêt du métier ou du système d'alarme.

6. Dispositif de détection selon l'une des revendications 1 à 5, caractérisé en ce que les dents parallèles (10,12,13,14) sont espacées de la dimension d'un noeud.

7. Dispositif de détection selon l'une des revendications 1 à 6, caractérisé en ce qu'il forme le peigne diviseur (5) d'un métier à tricoter chaîne.

8. Métier à tricoter chaîne comportant un détecteur selon l'une des revendications 1 à 7.

## Patentansprüche

1. Vorrichtung zum Feststellen eines Fadens (11) in einer Lage (2) von Parallelfäden, bestehend aus:
- Mitteln (1, 3, 4) zum Vorbeiführen der Lage (2) von Parallelfäden (11);
- einem auf einer Seite in Nähe dieser vorbeilaufenden Lage (2) angeordneten Mittel zum Feststellen der Anwesenheit eines von der Lage (2) durch eine auf der anderen Seite derselben angeordnete Blaseinrichtung abgespreizten Fadens (11 );
- einem durch das Überwachungsmittel gesteuerten Mittel (28, 29) zum Stillsetzen der Mittel zum Vorbeiführen oder zum Auslösen eines Alarmsystems, dadurch gekennzeichnet, daß sie sich in bekannter Weise aus einer Vielzahl von parallelen Kammzinken (10, 12, 13, 14) zusammensetzt, zwischen denen die vorbeilaufenden Fäden (11) hindurchlaufen , und daß die Blaseinrichtung (21) an der Basis (15) dieser Zinken (10) angeordnet ist und den Luftstrom zur Spitze (17) dieser Zinken (10) richtet.

2. Überwachungsvorrichtung nach Anspruch 1, dadurch gekennzeichnet, daß die Zinken (10) ein Fenster (20) aufweisen, das in dem zur Spitze (17) des Zinkens (10) gelegenen Bereich angeordnet ist, und daß das Überwachungsmittel (25) quer durch dieses Fenster (20) gerichtet ist.

3. Überwachungsvorrichtung nach einem der Ansprüche 1 und 2, dadurch gekennzeichnet, daß das Überwachungsmittel durch einen elektrostatisch aufgeladenen Draht gebildet ist, der in der Nähe der Spitze (17) des Zinkens (10) angeordnet ist.

4. Überwachungsvorrichtung nach einem der Ansprüche 1 und 2, dadurch gekennzeichnet, daß das Überwachungsmittel durch ein Strahlenbündel (25) gebildet ist, das zur Ebene der Lage (2) parallel und zu den vorbeilaufenden Fäden (11) orthogonal gerichtet ist und das den Tunnel (20) durchquert, der in den aufeinanderfolgenden Zinken (10, 12, 13, 14) ausgespart ist.

5. Überwachungsvorrichtung nach Anspruch 4, dadurch gekennzeichnet, daß das Strahlenbündel (25) den Tunnel der in den aufeinanderfolgenden Zinken (10, 12, 13, 14) ausgesparten Fenster (20) durchquert, dann von einem Spiegel (26) reflektiert wird, dann denselben Tunnel (20) durchquert und von einem Empfängerorgan (27) aufgenommen wird, das mit Steuerungsmitteln (28, 29) für die Stillsetzung der Maschine oder für ein Alarmsystem verbunden ist.

6. Überwachungsvorrichtung nach einem der Ansprüche 1 bis 5, dadurch gekennzeichnet, daß die parallelen Zinken (10,12,13,14) mit Abständen in der Größenordnung eines Knotens angeordnet sind.

7. Überwachungsvorrichtung nach einem der Ansprüche 1 bis 6, dadurch gekennzeichnet, daß sie den Teilkamm (5) einer Kettenwirkmaschine bildet.

8. Kettenwirkmaschine mit einer Überwachungsanlage gemäß einem der Ansprüche 1 bis 7.

## Claims

1. A device for detecting the presence of a yarn (11) in a lap (2) of parallel yarns, consisting in:
- means (1, 3, 4) for advancing the lap (2) of a parallel yarns (11);
- a means disposed to one side of, and in the vicinity of the advancing lap (2), for detecting the presence of a yarn (11) away from the lap (2) by a blowing means disposed to the other side of this lap (2);
- a means (28, 29), controlled by the detecting means, for stopping the advancing means of for triggering off an alarm system, characterized:
- that it comprises, in a known manner, a plurality of parallel comb teeth (10, 12, 13, 14), between which the advancing yarns (11) pass,
- and that the blowing means (27) is placed at the base (15) of said teeth (10) and direct the flow of air towards the tip (17) of these teeth (10).

2. Detecting device according to claim 1, wherein the teeth (10) comprise a window (20) placed in the zone located towards the tip (17) of the tooth (10) and that the detecting means (25) is directed through this window (20).

3. Detecting device according to claims 1 and 2, wherein the detecting means is constituted by a wire electrostatically charged, disposed in the vicinity of the tip (10) of the tooth (10).

4. Detecting device according to claims 1 and 2, wherein the detecting means is constituted by a light beam (25), parallel to the plane of the lap (2) and at right angles to the advancing parallel yarns (21), which pass through the channel (20) made into the successive teeth (10, 12, 13, 14).

5. Detecting device according to claim 4, wherein the light beam (25) passes through the channel of windows (20) made in the successive teeth (10, 12, 13, 14), then is reflected on a mirror (26), then passes through this same channel (20), then is received by a receiver (27) associated with the controlling means (28, 29) for stopping the machine or triggering the alarm system.

6. Detecting device according to any claims 1 to 5, wherein the parallel teeth (10, 12, 13, 14) are spaced apart of the dimension of a knot.

7. Detecting device according to any claims 1 to 6, wherein comb serves as the divider (5) of a warp knitting machine.

8. Warp knitting machine comprising a detecting device according to any claims 1 to 7.
